# EUROPÄISCHE PATENTSCHRIFT

(11) **EP 3 064 276 B1**
(45) Veröffentlichungstag und Bekanntmachung des Hinweises auf die Patenterteilung: **07.09.2022**
(21) Anmeldenummer: 16155685.7
(22) Anmeldetag: 15.02.2016
(51) Int. Cl.: B03C 3/014, B03C 3/36, B03C 3/41, B03C 3/49, B03C 3/74, B03C 3/76, F23J 15/02, F24H 9/00

(54) **HEIZKESSEL**
BOILER
CHAUDIERE

(30) Priorität: 04.03.2015 AT 501702015
(43) Veröffentlichungstag der Anmeldung: 07.09.2016
(73) Patentinhaber: Gerlinger, Raimund, 4391 Waldhausen (AT)
(72) Erfinder: Gerlinger, Ernst, 4391 Waldhausen (AT)
(74) Vertreter: Hübscher & Partner Patentanwälte GmbH

(56) Entgegenhaltungen:
- EP-A1- 2 322 281
- AT-A4- 505 295
- DE-A1-102006 031 888
- DE-U1-202008 008 801
- DE-U1-202009 006 829
- DE-U1-202010 016 019
- KR-A- 20140 093 065
- US-A- 3 966 436
- US-A1- 2013 036 906

## Beschreibung

Die Erfindung bezieht sich auf einen Heizkessel mit einem in einem Abgasströmungskanal vorgesehenen elektrostatischen Abscheider, der eine im Abgasströmungskanal angeordnete Sprühelektrode und eine durch Kanalwände gebildete Kollektorelektrode umfasst.

Zur Reinigung der Abgase eines Heizkessels ist es bekannt (DE 20 2010 016 019 U) innerhalb eines Heizkessels im Abgasströmungskanal einen elektrostatischen Abscheider vorzusehen. Dieser elektrostatische Abscheider wird durch eine im Abgasströmungskanal angeordnete Sprühelektrode und eine durch die Kanalwände gebildete Kollektorelektrode gebildet. Nachteilig ist daran allerdings, dass zufolge der Anordnung im Heizkessel eine Abreinigung der die Kollektorelektrode bildendeten Kanalwände und der innerhalb des Abgasstromkanals verlaufenden Sprühelektrode erschwert bzw. nur mit hohem Aufwand möglich ist. Darüber hinaus ist bei einer solchen Anordnung der beiden Elektroden des elektrostatischen Abscheiders generell mit einem vergleichsweise geringen Abscheidungsgrad zu rechnen.

Darüber hinaus sind aus der AT 505295 A4 Heizkessel bekannt, die einen Abgasströmungskanal und einen in diesem Abgasströmungskanal vorgesehenen elektrostatischen Abscheider aufweisen, der eine im Abgasströmungskanal angeordnete Sprühelektrode und eine durch Kanalwände gebildete Kollektorelektrode umfasst. Allerdings ist auch dort eine gleichzeitig einfache und wirksame Abreinigung des elektrostatischen Abscheiders nur schwer möglich, sodass derartige Heizkessel nicht nur einen geringeren Wirkungsgrad des Abscheiders sondern auch eine verhältnismäßig geringere Standzeit aufweisen.

Der Erfindung liegt somit die Aufgabe zugrunde, einen Heizkessel der eingangs beschriebenen Art so auszugestalten, dass trotz hohem Abscheidungsgrad große Wartungsintervalle ermöglicht werden, ohne dass hierfür aufwändige Konstruktionsmaßnahmen getroffen werden müssen.

Die Erfindung löst die gestellte Aufgabe dadurch, dass innerhalb des Abgasströmungskanals über die Kanallänge verteilt Strömungsbleche vorgesehen sind, die sich zur Längsachse des Abgasströmungskanals geneigt über den Kanalquerschnitt erstrecken und die Sprühelektrode aufnehmende Strömungsöffnungen für die Abgase aufweisen und dass die Strömungsbleche gegenüber dem Abgasströmungskanal lose an den Kanalwänden anliegende Abstreifkanten bilden und mit einem in Richtung der Längsachse des Abgasströmungskanals verlaufenden Stelltrieb verbunden sind.

Aufgrund dieser Maßnahmen bewirken die über die Kanallänge verteilt vorgesehenen Strömungsbleche Verwirbelungen im Abgasstrom, die die relative Aufenthaltszeit der Abgase im elektrostatischen Abscheider erhöhen und somit auch den Abscheidungsgrad verbessern. Sind die Strömungsbleche so angeordnet, dass sie die Kanalwände berühren, so bilden die Strömungsbleche darüber hinaus selbst eine Kollektorelektrode, sodass sich die wirksame Elektrodenfläche für den elektrostatischen Abscheider vergrößert.

Um die Abreinigung des elektrostatischen Abscheiders zu ermöglichen, können die gegenüber dem Abgasströmungskanal losen Strömungsbleche an den Kanalwänden anliegende Abstreifkanten bilden und mit einem in Richtung der Kanalachse verlaufenden Stelltrieb verbunden sein. Einerseits stellen die an den Kanalwänden anliegenden Abstreifkanten einen elektrischen Kontakt zwischen den Strömungsblechen und den Kanalwänden sicher, anderseits werden bei einer Betätigung des Stelltriebes die Kanalwände durch eine Relativbewegung der Abstreifkanten gegenüber den Kanalwänden gereinigt. Besonders vorteilhafte Bedingungen für die Abreinigung der Kanalwände ergeben sich, wenn der Stelltrieb ein Betätigungsgestänge umfasst, das mit den Strömungsblechen im Bereich der einander gegenüberliegenden, bezüglich der Abgasströmung oberen und unteren Abstreifkanten verbunden ist und zumindest im Bereich einer Abstreifkante mit Spiel an den Strömungsblechen angreift. Demzufolge kommt es bei einer Betätigung des Betätigungsgestänges zu einem Kippen der Strömungsbleche und der daran ansetzenden Abstreifkanten, sodass letztere gegen die Kanalwände angedrückt werden. Dieser Effekt kann dadurch verstärkt werden, dass das Betätigungsgestänge des Stelltriebes zumindest im Bereich einer Abstreifkante sowohl mit Spiel in Richtung des Betätigungsgestänges als auch mit Spiel quer zum Betätigungsgestänge und zu den Kanalwänden an den Strömungsblechen angreift.

Als Voraussetzung dafür, dass gemeinsam mit den durch die Kanalwände gebildeten Kollektorelektroden auch die Sprühelektrode abgereinigt werden kann, kann die Sprühelektrode an einem, außerhalb des Abgasströmungskanals angeordneten und mit dem Stelltrieb verbundenen Elektrodenhalter befestigt sein.

In diesem Zusammenhang kann der an den Elektrodenhalter anschließende Teil der Sprühelektrode von einem staubabweisenden Isolator umgeben sein und für den Isolator eine Reinigungsvorrichtung vorgesehen sein, die im Bereich des durch den Stelltrieb bedingten Stellweges des Isolators vorgesehen ist. Beispielsweise kann diese Reinigungsvorrichtung im Bereich des Durchtritts der Sprühelektrode durch den stirnseitigen Wandabschnitt des Abgasströmungskanals angeordnet sein. Bei einer Betätigung des Stelltriebes des Betätigungsgestänges wird somit nicht nur die durch die Kanalwände gebildete Kollektorelektrode über die Abstreifkanten der Strömungsbleche, sondern auch der durch die Reinigungsvorrichtung gleitende Teil des Isolators der Sprühelektrode gereinigt werden.

Beispielsweise kann zu diesem Zweck die Reinigungsvorrichtung für den Isolator aus ein oder mehreren Lamellen gebildet sein, die den Isolator im Bereich seiner Durchführung durch eine Kanalwand umschließen.

Um neben dem Isolator der Sprühelektrode auch die im Abgasströmungskanal verlaufende Sprühelektrode selbst abzureinigen, kann für die Sprühelektrode eine mechanische Rütteleinheit vorgesehen sein. Diese Rütteleinheit kann beispielsweise einen im Bereich der Reinigungsvorrichtung für den Isolator vorgesehenen Betätigungsarm und eine beispielsweise elektromagnetische Ansteuerung für diesen Betätigungsarm umfassen. Die Ansteuerung für den Betätigungsarm ist dabei so ausgelegt, dass der Betätigungsarm mit seinem einen Endabschnitt an die Sprühelektrode anschlägt, die durch dieses Rütteln gereinigt werden kann.

Um den Abscheidungsgrad eines elektrostatischen Abscheiders weiter zu erhöhen, kann eine Sprühelektrode, wie sie beispielsweise bei einem erfindungsgemäßen Heizkessel zum Einsatz kommen kann, jedoch nicht unter den Schutzumfang der Ansprüche fällt, durch einen elektrisch leitenden, mit einem Draht umwickelten Rund- oder Gewindestab gebildet sein, der an seinem einen Ende von einem Isolator umgeben ist und wobei der Draht im Bereich des Isolators mit dem Rund- oder Gewindestab elektrisch verbunden und um den nicht vom Isolator umgehenden Teil des unteren Rund- oder Gewindestabs mit Abstand gewickelt ist. Derartige Sprühelektroden sind aus dem Stand der Technik bekannt. Dadurch, dass der um den Rund- oder Gewindestab gewickelte Draht nicht direkt an diesem anliegt, sondern diesen aufgrund seiner eigenen mechanischen Stabilität mit Abstand umgibt, wird die wirksame Oberfläche der Sprühelektrode vergrößert und somit die Abreinigungsleistung verbessert.

Besonders vorteilhafte Abreinigungsbedingungen ergeben sich in diesem Zusammenhang, wenn der um den Rund- oder Gewindestab gewickelte Draht ein Vierkantdraht ist, weil es im Bereich der Kanten des Vierkantdrahtes zu einer Erhöhung der elektrischen Feldstärke kommt. Dieser Effekt ergibt sich auch beim Einsatz eines Gewindestabes als Grundelement der Sprühelektrode, weil die Kanten des Gewindeganges des Stabes ebenfalls zu einer Maximierung der elektrischen Feldstärke in deren Bereich führen.

In der Zeichnung ist der Erfindungsgegenstand beispielsweise dargestellt. Es zeigen
- Fig. 1: einen Schnitt eines erfindungsgemäßen Heizkessels in einer schematischen Darstellung und
- Fig. 2: den Durchtrittsbereich der Sprühelektrode durch die stirnseitige Kanalwand des Abgasströmungskanals in einem größeren Maßstab.

Ein erfindungsgemäßer Heizkessel umfasst eine Feuerungsretorte 1, eine daran anschließende Verbrennungszone 2 und eine Ausbrandzone 3, die in einen Wärmetauscher 4 und einen Abgasströmungskanal 5 mündet. Der Abgasströmungskanal 5 wird durch einen zu einem Rauchgasventilator 6 führenden Steigzug gebildet. Innerhalb des Abgasströmungskanals 5 ist ein elektrostatischer Abscheider vorgesehen, der eine im Abgasströmungskanal 5 angeordnete Sprühelektrode 7 und eine durch die Kanalwände 8 des Abgasströmungskanals 5 gebildete Kollektorelektrode umfasst. Innerhalb des Abgasströmungskanals 5 sind über die Kanallänge in Längsrichtung verteilt Strömungsbleche 9 vorgesehen, die zur Längsachse des Abgasströmungskanals 5 geneigt sind, sich über den Querschnitt des Abgasströmungskanals 5 erstrecken und Strömungsöffnungen zur Aufnahme der Sprühelektrode 7 aufweisen. Die Strömungsbleche 9 sind gegen den Abgasströmungskanal 5 lose und bilden an den Kanalwänden 8 anliegende Abstreifkanten 11, 12. Zur Reinigung der Kanalwände 8 sind die Strömungsbleche 9 mit einem in Richtung der Kanalachse verlaufenden und ein Betätigungsgestänge 13 aufweisenden Stelltrieb verbunden. Durch eine Betätigung des Stelltriebes und damit des Betätigungsgestänges 12 können daher die Strömungsbleche 9 mit den Abstreifkanten 11, 12 relativ zu den Kanalwänden 8 des Abgasströmungskanals 5 bewegt werden, sodass mit Hilfe der Abstreifkanten 11 die Kanalwände 8 gereinigt werden können. Um die Abstreifkanten 11 der Strömungsbleche 9 an die Kanalwände 8 anzudrücken, kann damit das Betätigungsgestänge 13 mit den Strömungsblechen 9 im Bereich der einander gegenüberliegenden, bezüglich der Abgasströmung oberen Abstreifkanten 12 und unteren Abstreifkanten 11 verbunden sein, wobei das Betätigungsgestänge 13 zumindest im Bereich einer Abstreifkante 11, 12, beispielsweise im unteren Bereich der Abstreifkante 11 mit Spiel an den Strömungsblechen 9 angreift. Zufolge dieser Maßnahme werden bei einer Betätigung des Stelltriebes die Strömungsbleche 9 quer zur Längsachse des Abgasströmungskanals 5 gekippt, sodass die Abstreifkanten 11 und 12 gegen die Kanalwände 8 des Abgasströmungskanals 5 gedrückt werden.

Die innerhalb der Strömungsöffnungen für die Abgase verlaufende Sprühelektrode 7 kann an einem außerhalb des Abgasströmungskanals 5 angeordneten und mit dem Betätigungsgestänge 13 des Stelltriebes verbundenen Elektrodenhalter 14 befestigt sein. Der an den Elektrodenhalter 14 anschließende Teil der Sprühelektrode 7 kann von einem staubabweisenden Isolator 15 umgeben sein, wobei der Isolator 15 mit seinem der Sprühelektrode 7 abgewandten Ende einen Anschluss für eine Hochspannungsverbindung 16 bildet. Für den Isolator 15 kann im Bereich des durch den Stelltrieb bedingten Stellweges des Isolators 15, vorzugsweise in einer in der Stirnseite 17 des Abgasströmungskanals 5 vorgesehenen Durchtrittsöffnung 18, eine Reinigungsvorrichtung 19 vorgesehen sein. Diese Reinigungsvorrichtung 19 kann in vorteilhafter Weise aus ein oder mehreren Lamellen 20 gebildet sein, die den Isolator 15 im Bereich der Durchtrittsöffnung 18 der Stirnseite 17 des Abgasströmungskanals 5 umschließen. Die Reinigungsvorrichtung 19 kann mit einer Rütteleinheit 21 versehen sein, die aus einer elektromagnetischen Ansteuerung 22 und aus einem Betätigungsarm 23 aufgebaut ist. Der Betätigungsarm 23 schlägt mit seinem einen Endabschnitt an die Sprühelektrode 7 an, die durch dieses Rütteln gereinigt werden kann.

Um die Reinigungsleistung des erfindungsgemäßen elektrostatischen Abscheiders zu erhöhen, kann die Sprühelektrode 7 durch einen elektrisch leitenden, mit einem Draht umwickelten Rund- oder Gewindestab gebildet sein. Derartige Sprühelektroden sind bereits aus dem Stand der Technik bekannt und fallen nicht unter den Anspruchsgegenstand. Der den Rund- oder Gewindestab spiralförmig und mit Abstand umgebende Draht ist im Bereich des Isolators 15 mit dem Rund- oder Gewindestab über eine Verbindungsmuffe leitend verbunden. Darüber hinaus kann auf dem Gewindestab ein- oder mehrere Abstandshalter für den Draht vorgesehen sein. Zur Erhöhung des Abscheidungsgrades des elektrostatischen Abscheiders kann der Draht als Vierkantdraht ausgebildet sein, wobei die Kanten des Vierkantdrahtes eine lokale Maximierung der elektrischen Feldstärke bedingen.

## Patentansprüche

1. Heizkessel mit einem Abgasströmungskanal (5) und einem in diesem Abgasströmungskanal (5) vorgesehenen elektrostatischen Abscheider, der eine im Abgasströmungskanal (5) angeordnete Sprühelektrode (7) und eine durch Kanalwände (8) gebildete Kollektorelektrode umfasst, **dadurch gekennzeichnet, dass** innerhalb des Abgasströmungskanals (5) über die Kanallänge verteilt Strömungsbleche (9) vorgesehen sind, die sich zur Längsachse des Abgasströmungskanals (5) geneigt über den Kanalquerschnitt erstrecken und die Sprühelektrode (7) aufnehmende Strömungsöffnungen (10) für die Abgase aufweisen und dass die Strömungsbleche (9) gegenüber dem Abgasströmungskanal (5) lose an den Kanalwänden (8) anliegende Abstreifkanten (11) bilden und mit einem in Richtung der Längsachse des Abgasströmungskanals (5) verlaufenden Stelltrieb verbunden sind.

2. Heizkessel nach Anspruch 1, **dadurch gekennzeichnet, dass** der Stelltrieb ein Betätigungsgestänge (13) umfasst, das mit den Strömungsblechen (9) im Bereich der einander gegenüberliegenden, bezüglich der Abgasströmung oberen und unteren Abstreifkanten (11, 12) verbunden ist und zumindest im Bereich einer Abstreifkante (11, 12) mit Spiel an den Strömungsblechen (9) angreift.

3. Heizkessel nach einem der Ansprüche 1 bis 2, **dadurch gekennzeichnet, dass** die Sprühelektrode (7) an einem, außerhalb des Abgasströmungskanals (5) angeordneten und mit dem Stelltrieb verbundenen Elektrodenhalter (14) befestigt ist.

4. Heizkessel nach Anspruch 3, **dadurch gekennzeichnet, dass** der an den Elektrodenhalter (14) anschließende Teil der Sprühelektrode (7) von einem staubabweisenden Isolator (15) umgeben ist und dass für den Isolator (15) eine Reinigungsvorrichtung (19) vorgesehen ist, die im Bereich des durch den Stelltrieb bedingten Stellweges des Isolators (15) vorgesehen ist.

5. Heizkessel nach Anspruch 4, **dadurch gekennzeichnet, dass** die Reinigungsvorrichtung (19) für den Isolator (15) aus ein oder mehreren Lamellen (20) gebildet ist, die den Isolator (15) im Bereich seiner Durchführung durch eine Kanalwand umschließen.

6. Heizkessel nach einem der Ansprüche 3 bis 5, **dadurch gekennzeichnet, dass** für die Sprühelektrode (7) eine mechanische Rütteleinheit (21) vorgesehen ist.

## Claims

1. Boiler having an exhaust gas flow channel (5) and an electrostatic precipitator which is provided in this exhaust gas flow channel (5) and includes a discharge electrode (7) arranged in the exhaust gas flow channel (5) and a collector electrode formed by channel walls (8), **characterised in that** within the exhaust gas flow channel (5) flow plates (9) are provided distributed over the channel length, said flow plates extending over the channel cross-section in an inclined manner with respect to the longitudinal axis of the exhaust gas flow channel (5) and having flow apertures (10), receiving the discharge electrode (7), for the exhaust gases, and **in that** the flow plates (9) form, opposite the exhaust gas flow channel (5), strike-off edges (11) lying loosely against the channel walls (8) and are connected to a control drive extending in the direction of the longitudinal axis of the exhaust gas flow channel (5).

2. Boiler as claimed in claim 1, **characterised in that** the control drive includes an actuating rod (13) which is connected to the flow plates (9) in the region of the strike-off edges (11, 12), which are opposite one another and are at the top and bottom with respect to the exhaust gas flow, and acts on the flow plates (9) with clearance at least in the region of a strike-off edge (11, 12).

3. Boiler as claimed in any one of claims 1 to 2, **characterised in that** the discharge electrode (7) is fastened to an electrode holder (14) arranged outside the exhaust gas flow channel (5) and connected to the control drive.

4. Boiler as claimed in claim 3, **characterised in that** the part of the discharge electrode (7) connected to the electrode holder (14) is surrounded by a dust-repellent insulator (15), and **in that** a cleaning device (19) is provided for the insulator (15) and is provided in the region of the control path of the insulator (15) set by the control drive.

5. Boiler as claimed in claim 4, **characterised in that** the cleaning device (19) for the insulator (15) is formed from one or more slats (20) which surround the insulator (15) in the region where it is guided through a channel wall.

6. Boiler as claimed in any one of claims 3 to 5, **characterised in that** a mechanical vibrating unit (21) is provided for the discharge electrode (7).

## Revendications

1. Chaudière avec un conduit d'écoulement des gaz d'échappement (5) et un séparateur électrostatique prévu dans ce conduit d'écoulement des gaz d'échappement (5), qui comprend une électrode d'émission (7) disposée dans le conduit d'écoulement des gaz d'échappement (5) et une électrode collectrice formée par des parois de conduit (8), **caractérisée en ce qu'**à l'intérieur du conduit d'écoulement des gaz d'échappement (5) sont prévues des tôles d'écoulement (9) réparties sur la longueur du conduit qui s'étendent sur la section transversale du conduit en biais par rapport à l'axe longitudinal du conduit d'écoulement des gaz d'échappement (5) et comportent des orifices d'écoulement (10) recevant l'électrode d'émission (7) pour les gaz d'échappement et que les tôles d'écoulement (9) forment par rapport au conduit d'écoulement des gaz d'échappement (5) des arêtes de raclage (11) appliquées de façon lâche sur les parois de conduit (8) et sont reliées à un mécanisme de réglage courant dans la direction de l'axe longitudinal du conduit d'écoulement des gaz d'échappement (5).

2. Chaudière selon la revendication 1, **caractérisée en ce que** le mécanisme de réglage comprend une tige d'actionnement (13) reliée aux tôles d'écoulement (9) dans la région des arêtes de raclage (11, 12) supérieures et inférieures par rapport à l'écoulement des gaz d'échappement opposées entre elles et s'accroche avec un certain jeu sur les tôles d'écoulement (9) au moins dans la région d'une arête de raclage (11, 12).

3. Chaudière selon une des revendications 1 à 2, **caractérisée en ce que** l'électrode d'émission (7) est fixée à un porte-électrode (14) disposé à l'extérieur du conduit d'écoulement des gaz d'échappement (5) et relié à au mécanisme de réglage.

4. Chaudière selon la revendication 3, **caractérisée en ce que** la partie de l'électrode d'émission (7) raccordée au porte-électrode (14) est entourée par un isolateur anti-poussière (15) et que pour cet isolateur (15) est prévu un dispositif de nettoyage (19) qui est prévu dans la région du trajet de réglage de l'isolateur (15) déterminé par le mécanisme de réglage.

5. Chaudière selon la revendication 4, **caractérisée en ce que** le dispositif de nettoyage (19) de l'isolateur (15) est formé d'une ou plusieurs lamelles (20) qui entourent l'isolateur (15) dans la région de son passage à travers une paroi de conduit.

6. Chaudière selon une des revendications 3 à 5, **caractérisée en ce que** pour l'électrode d'émission (7) est prévue une unité vibrante mécanique (21).
